# EUROPÄISCHE PATENTANMELDUNG

(11) **EP 1 775 541 A1**
(43) Veröffentlichungstag der Anmeldung: **18.04.2007**
(21) Anmeldenummer: 06019776.1
(22) Anmeldetag: 21.09.2006
(51) Int. Cl.: F28F 13/18, F28F 13/12

(54) **Wärmetauscher für einen diagnostischen Röntgengenerator mit einer Drehanodenröhre**

(30) Priorität: 15.10.2005 DE 102005049455
(71) Anmelder: Ziehm Imaging GmbH, 90451 Nürnberg (DE)
(72) Erfinder: Hörndler, Klaus, 90482 Nürnberg (DE); Schwarzbauer, Peter, 90610 Winkelhaid (DE); Günther, Michael, 90451 Nürnberg (DE)

(57) **Zusammenfassung**

Die Erfindung betrifft einen Wärmetauscher für einen Einkessel-Röntgengenerator einer Röntgendiagnostikeinrichtung mit einer Drehanodenröhre mit Glasgehäuse. Die Erfindung sieht vor, daß die von dem im Lastbetrieb glühenden Anodenteller abgestrahlte Wärmestrahlung in nächster Nähe zur Röhre von einem Wärmetauscher mit einem Fenster für das Ausgangs-Röntgenstrahlenbündel absorbiert wird, ohne daß weitere Bauteile im Inneren des Generatorkessels durch die Wärmestrahlung aufgeheizt werden. Der Wärmetauscher trägt vorzugsweise die für die Abschirmung der Röntgenrückstrahlung notwendige Bleiabschirmung und wird von einem Kühlmittel durchströmt. Die im Zwischenraum zwischen der Drehanodenröhre und dem Wärmetauscher befindliche Schicht von Isolieröl wird mittels einer Pumpe gegen Isolieröl aus anderen Bereichen des Kessels ausgetauscht, um eine lokale Überhitzung des Isolieröls im Zwischenraum zu verhindern.

## Beschreibung

Die Erfindung betrifft einen Wärmetauscher für einen Einkessel-Generator einer Röntgendiagnostikeinrichtung mit einer Drehanodenröhre mit Glasgehäuse.
Wärmetauscher für ölgefüllte Einkessel-Generatoren von Röntgendiagnostikeinrichtungen sind beispielsweise aus den deutschen Offenlegungsschriften DE10222267A1 und DE 10342435A1 bekannt. Dabei wird die Verlustleistung einer Röntgenröhre und der dazu gehörigen Generatorschaltung von einem in der Ölfüllung angeordneten Wärmetauscher, beispielsweise in Form einer Rohrspirale, mittels eines Kühlmittelkreislaufes aus dem Generatorkessel abgeführt. Derartige Anordnungen von Wärmetauschern haben sich bei der Verwendung von Stehanoden-Röntgenröhren bewährt, bei denen nahezu die gesamte Röhrenverlustleistung über Wärmeleitung innerhalb der Stehanode an die umgebende Ölfüllung des Generators abgeführt wird. Wird jedoch in einem Einkesselgenerator eine Drehanodenröhre mit einem Glasgehäuse mit einem Mehrfachen der Leistung einer Stehanodenröhre verwendet, so wird im Hochlastbetrieb der Drehanodenröhre der größte Teil der Verlustleistung durch Wärmestrahlung des glühenden Anodentellers an das das Glasgehäuse der Drehanodenröhre umgebenden Mediums abgeführt. Die kompakte Anordnung von elektronischen Bauteilen in einem Generatorkessel führt dazu, daß Bauteile in der Nähe der Anode der Drehanodenröhre durch die Wärmestrahlung der Anode aufgeheizt werden.

Aufgabe der Erfindung ist es, einen verbesserten Wärmetauscher für einen Einkessel-Generator einer Röntgendiagnostikeinrichtung mit einer Drehanodenröhre mit Glasgehäuse zu schaffen, der Wärmeverlustleistung des Anodentellers im Hochleistungsbetrieb effektiv aus dem Generatorkessel abtransportiert.

Die Aufgabe der Erfindung wird durch einen Kühlmittel durchströmten Wärmetauscher in der Ölfüllung des Generatorkessels gelöst, der in geringem Abstand zu der Drehanodenröntgenröhre aus Glas angeordnet ist, diese großenteils umschließt und an der der Röhre abgewandten Seite eine Bleiabschirmung trägt. Im Bereich des Strahlenaustrittsfensters der Röntgenröhre weisen der Wärmetauscher und die Bleiabschirmung Fenster zum Durchlaß des Röntgenstrahlen-Nutzbündels auf. Eine Umwälzpumpe im Inneren des Generatorkessels sorgt für eine ständige Umwälzung des Isolieröls im Generatorkessel, insbesondere im Bereich zwischen der Röntgenröhre und dem Wärmetauscher.

Die Erfindung wird an Hand der Abbildung näher erläutert.

In Fig. 1 ist ein erfindungsgemäßer Wärmetauscher (10) mit einer Drehanodenröhre (1) in der Ölfüllung (21) eines Generatorkessels (20) schematisch dargestellt. Die Drehanodenröhre (1) weist ein evakuiertes Glasgehäuse (9) auf, durch das die Kathodenanschlüsse (3) und der Anodenanschluß (8) durchgeführt sind. Ein in einer Elektronenkanone (2) erzeugter Elektronenstrahl (6) trifft auf einen durch einen Drehanodenantrieb (5) in Rotation versetzten Anodenteller (4). Vom Anodenbrennfleck wird Röntgenstrahlung emittiert, die in Form des Röntgenstrahlen-Nutzbündels (7) die Röhre verläßt. Durch das Abbremsen der beschleunigten Elektronen im Anodenteller (4) wird in diesen während des Betriebs der Röntgenröhre Energie eingebracht, die zu einer Aufheizung der Anode auf Temperaturen über 1000 Grad Celsius führt. Die im Anodenteller (4) gespeicherte thermische Energie wird größtenteils durch Wärmestrahlung abgestrahlt. In geringem Abstand zu der Drehanodenröhre ist ein Wärmetauscher (10) angeordnet, der die Drehanodenröhre (1) großenteils umschließt und von einem Kühlmittel, vorzugsweise Wasser, durchströmt wird. Der Wärmetauscher (10) besteht wahlweise aus einer zu einem Zylinder gewickelten Rohrschlange, die verlötet oder anderweitig gegen Verschiebung der Windungen fixiert ist oder aus einem doppelwandigen Zylinder, der im Zwischenraum zwischen den beiden Wandungen eine Leitvorrichtung (13) zum Führen des Kühlmittelstromes enthält. Die der Drehanodenröhre (1) zugewandte Innenseite (25) des Wärmetauschers (10) ist vorzugsweise mit einer Schicht beschichtet, die Wärmestrahlung gut absorbiert, beispielsweise eine Schwarzchromschicht. Das Kühlmittel wird über einen Vorlauf (11) in den Generatorkessel geführt und über einen Rücklauf einer nicht dargestellten Kühleinrichtung zugeführt.

Das anodenseitige Ende des Wärmetauschers (10) trägt einen Flansch (23), der den Anodenanschluss (8) hält. Der Flansch (23) weist mehrere Ausschnitte (24, 24') auf, die die durch die Umwälzpumpe (22) erzeugte Ölströmung nur wenig behindert. Der Flansch (23), ist an der Wand des Generatorkessels (20) justierbar gehalten.

Der Wärmetauscher (10) ist auf seiner Außenseite mit einer Röntgenstrahlen-Abschirmung (14) und (15) ummantelt. Vorzugsweise wird ein Bleiblech um den Wärmetauscher (10) gewickelt; die äußere Abschirmung (15) kann bei Bedarf aus einem Material bestehen (beispielsweise Kupfer), das die charakteristische Röntgenstrahlung der inneren Bleiabschirmung absorbiert und die mechanische Stabilität der Bleiabschirmung sicherstellt.

In dem Wärmetauscher (10) und in den Abschirmungen (14, 15) sind Fenster (16, 17) für das Röntgenstrahlen-Nutzbündel (17) vorgesehen. Zur Verbesserung der Spannungsfestigkeit der Anordnung in Fig. 1 ist im Zwischenraum zwischen der Drehanodenröhre 1 und der Innenseite (25) des Wärmetauschers (10), insbesondere im Bereich der Kathodenanschlüsse (3) wahlweise ein Isolator mit einer hohen Durchlässigkeit für Infrarotstrahlung angeordnet, der gegebenenfalls im Bereich des Fensters (16) einen Durchbruch für das Röntgenstrahlen-Nutzbündel (17) aufweist.

Durch die erfindungsgemäße Anordnung des Wärmetauschers (10) im Generatorkessel (20) wird die Aufheizung von nicht dargestellten Schaltungselementen im Generatorkessel (20) durch die Infrarotstrahlung des Anodentellers wirkungsvoll verhindert. Durch die Umwälzpumpe (22) wird die Verlustwärme von elektrischen und elektronischen Bauteilen im Generatorkessel (20) mit der Ölströmung an den Wärmetauscher (10) herangeführt und über das Kühlmittel abtransportiert.

### Bezugszeichenliste:

- 1: Drehanodenröhre
- 2: Elektronenkanone
- 3: Kathodenanschlüsse
- 4: Anodenteller
- 5: Drehanodenantrieb
- 6: Elektronenstrahl
- 7: Röntgenstrahlen-Nutzbündel
- 8: Anodenanschluss
- 9: Glasgehäuse
- 10: Wärmetauscher
- 11: Vorlauf
- 12: Rücklauf
- 13: Leitvorrichtung
- 14: Abschirmung
- 15: Abschirmung
- 16: Fenster
- 17: Fenster
- 20: Generatorkessel
- 21: Ölfüllung
- 22: Umwälzpumpe
- 23: Flansch
- 24, 24': Ausschnitt
- 25: Innenseite

## Patentansprüche

1. Wärmetauscher für einen Öl gefüllten Einkessel-Generator einer Röntgendiagnostikeinrichtung mit einer Drehanodenröhre mit Glasgehäuse,
**dadurch gekennzeichnet, daß** der Wärmetauscher aus einem doppelwandigen, Kühlmittel durchströmten metallischen Körper besteht, der die Drehanodenröhre (1) im Bereich des Anodentellers in einem Abstand von weniger als 20 mm umgibt und dessen Innenseite (25) mit einer Infrarotstrahlung absorbierenden Beschichtung versehen ist und lediglich von einem Fenster (16) für das Röntgenstrahlen-Nutzbündel (17) durchbrochen ist und daß eine Umwälzpumpe 22 eine Strömung des Öls der Ölfüllung (21) an den Grenzflächen des Wärmetauschers (10 zur Ölfüllung (21) erzwingt.

2. Wärmetauscher nach Anspruch 1,
**dadurch gekennzeichnet, daß** der Wärmetauscher auf seiner Außenseite eine Abschirmung (14, 15) für die nicht nutzbare Röntgenstrahlung trägt und daß in der Abschirmung (14, 15) ein Fenster (17) für das Röntgenstrahlen-Nutzbündel (7) vorgesehen ist.

3. Wärmetauscher nach einem der Ansprüche 1-2,
**dadurch gekennzeichnet, daß** die Drehanodenröhre (1) am Anodenanschluß (8) durch einen Flansch (23) an dem Wärmetauscher (10) gehalten ist und daß der Flansch (23) Ausschnitte (24, 24') aufweist, die eine Ölströmung durch senkrecht zur Fläche des Flansches (23) ermöglicht.

4. Wärmetauscher nach einem der Ansprüche 1-3,
**dadurch gekennzeichnet, daß** im Zwischenraum zwischen der Drehanodenröhre (1) und der Innenseite (25) des Wärmetauschers (10) im Bereich der Kathodenanschlüsse (3) ein Infrarotstrahlung durchlässiger elektrischer Isolator angeordnet ist.

5. Wärmetauscher nach einem der Ansprüche 1-4,
**dadurch gekennzeichnet, daß** der Flansch (23) justierbar an der Wand des Generatorkessels (20) gehalten ist.
